# EUROPÄISCHE PATENTSCHRIFT

(11) **EP 0 891 414 B1**
(45) Veröffentlichungstag und Bekanntmachung des Hinweises auf die Patenterteilung: **13.02.2002**
(21) Anmeldenummer: 97914294.0
(22) Anmeldetag: 22.03.1997
(51) Int. Cl.: C11D 3/386, C11D 17/00

(54) **VERFAHREN ZUR SELBSTTÄTIGEN VERLAGERUNG DES pH-WERTS EINER WÄSSRIGEN REINIGUNGSMITTELLÖSUNG UND DAFÜR GEEIGNETE FESTE REINIGUNGSMITTEL**
PROCESS FOR AUTOMATICALLY ADJUSTING THE pH OF AN AQUEOUS CLEANSING SOLUTION AND SOLID CLEANING AGENTS SUITABLE THEREFOR
PROCEDE POUR AJUSTER AUTOMATIQUEMENT LE pH D'UNE SOLUTION DE NETTOYANT AQUEUSE ET DETERGENTS SOLIDES CONVENANT A CET EFFET

(30) Priorität: 30.03.1996 DE 19612866
(43) Veröffentlichungstag der Anmeldung: 20.01.1999
(73) Patentinhaber: Henkel Kommanditgesellschaft auf Aktien, 40589 Düsseldorf-Holthausen (DE)
(72) Erfinder: NITSCH, Christian, D-40591 Düsseldorf (DE); MAURER, Karl-Heinz, D-40699 Erkrath (DE); HÄRER, Jürgen, D-40593 Düsseldorf (DE)
(86) Internationale Anmeldenummer: EP9701470
(87) Internationale Veröffentlichungsnummer: WO9736984

(56) Entgegenhaltungen:
- EP-A- 0 274 701
- WO-A-95/11964
- DE-A- 2 557 623
- FR-A- 639 378
- US-A- 4 002 204

## Beschreibung

Die Erfindung betrifft ein Verfahren zur selbsttätigen Verlagerung des pH-Werts einer wäßrigen Behandlungslösung vom Sauern ins Alkalische, das sich eine enzymatische Reaktion zu nutze macht. Weiterhin betrifft die Erfindung feste Mittel, insbesondere Reinigungsmittel die für ein derartiges Verfahren geeignet sind.

Eine Vielzahl technischer Prozesse und Verfahren, die in wäßrigen Flotten ablaufen, sind vom pH-Wert der wäßrigen Behandlungslösung hinsichtlich ihrer Kinetik oder ihres Ergebnisses abhängig. So können beispielsweise Wasch- und Reinigungsverfahren im alkalischen oder im neutralen Bereich, spezielle Reinigungsverfahren auch im Sauern durchgeführt werden. Bei komplexen Reinigungsverfahren wie z. B. dem maschinellen Geschirrspülen hat es sich gezeigt, daß gewisse Anschmutzungen besser im Sauern, andere besser im Alkalischen behandelt werden. Dabei ist es generell möglich, während eines Reinigungsverfahrens durch Zugabe von Alkalien den pH-Wert vom Sauern ins Alkalische zu verschieben, doch ist dies mit Handhabungs- und Dosierproblemen verbunden. Bei Reinigunsverfahren in geschlossenen Geräten, z. B. Haushaltsgeschirrspülmachinen bedürfte es dazu zusätzlich apparatetechnische Änderungen.

Aufgrund dieser Überlegungen stellt sich für den Hersteller von Reinigungsmitteln die Aufgabe, Produkte bereitzustellen, die in wäßriger Lösung selbsttätig einer pH Verschiebung unterliegen.

In der internationalen Anmeldung WO 95/12657 wird ein Reinigungsmittel für das maschinelle Geschirrspülen beschrieben, das nach der Zugabe zu Wasser zunächst einen alkalischen pH-Wert aufweist, der jedoch nach einigen Minuten durch die langsame Freisetzung einer Säure in Richtung neutral verschoben wird. Die langsame Freisetzung der Säure wird dadurch erreicht, daß man z. B. Zitronensäure mit einem doppelten, schwerlöslichen Überzug umhüllt. Ein ganz ähnliches Verfahren beschreiben die europäischen Patentanmeldungen EP 290081 und EP 396287 für Bleichmittelzusammensetzungen.

Bei dem maschinellen Geschirrspülen ist eine Änderung des pH-Werts wünschenswert, um neben der guten Spülleistung üblicher Reinigungsmittel im Alkalischen auch eine möglichst vollständige Entfernung von Teestein zu erreichen. Teestein ist eine komplexe, braun gefärbte Anschmutzung aus Wasserhärtebildnern und färbenden Komponenten des Tees. Es hat sich als vorteilhaft erwiesen, Teestein durch eine saure Vorbehandlung zu entfernen.

Aufgabe der Erfindung ist es somit, ein Verfahren bereitzustellen, bei dem eine wäßrige Behandlungslösung ihren pH-Wert ohne Nachdosierung von Alkalien vom Sauern ins Alkalische verschiebt, wobei auf die aufwendige Umhüllung von Einzelbestandteilen zum Zwecke der verzögerten Freisetzung verzichtet werden sollte.

Gegenstand der Erfindung sind somit ein Verfahren zur selbsttätigen Verlagerung des pH-Werts einer wässerigen Reinigungsmittellösung und ein Reinigungsmittel in fester Form wie in den Ansprüchen ausgeführt.

Das erfindungsgemäße Verfahren macht sich zur Verschiebung des pH-Werts einer wäßrigen Behandlungslösung eine enzymatische Reaktion zu nutze. Dabei wurden enzymatische Reaktionen ausgewählt, da sie in dem für Reinigungsoperationen interessanten Temperatur- und Konzentrationsbereich sicher, substratspezifisch und mit hinreichender Geschwindigkeit ablaufen.

Nach einer ersten bevorzugten Ausführungsform der Erfindung werden als Enzym Urease und als Substrat Harnstoff eingesetzt. Verwendbar sind hier handelsübliche Ureasen die als reines Protein oder als konfektioniertes Produkt vorliegen können. Eine bevorzugte Urease ist beispielsweise eine Urease aus "Jack Beans" die von der Firma Sigma Chemicals kommerziell erhältlich ist. Für den technischen Einsatz werden solche Enzyme aus Mikroorganismen oder Pilzen gewonnen, und in technisch handhabbare Granulate oder Flüssigkonzentrate konfektioniert.

Es hat sich gezeigt, daß beim Einsatz des Systems Urease Harnstoff ein Ausgangs-pH-Wert von nicht unter 4, vorzugsweise von > 4,3, eingestellt werden sollte. Der Ausgangs-pH-Wert kann durch Verwendung eines Puffersystems oder durch Zugabe der entsprechenden Menge einer anorganischen oder organischen Säure eingestellt werden. Geeignete Puffersysteme sind Puffersysteme auf Basis schwacher organischer oder anorganischer Säuren und ihre Salze. Ein bevorzugtes Puffersystem ist das System Zitronensäure/Alkalicitrat dessen Komponenten auch als Builderbestandteile in Reinigungsmitteln für das maschinelle Geschirrspülen eingesetzt werden.

Nach einer weiteren Ausführungsform der Erfindung können als Enzyme Decarboxylasen insbesondere Oxalacetatdecarboxylase und Oxalat-decarboxylase eingesetzt werden und als Substrate Carbonsäuren, insbesondere auch Oxalessigsäure und Oxalsäure. Auch bei diesen Systemen ist es bevorzugt von einem pH-Wert > 3, insbesondere > 4, auszugehen. Vorzugsweise wird hier der pH-Wert dadurch eingestellt, daß man das Enzymsubstrat vorlegt und gewünschtenfalls teilweise mit Alkalilauge oder Ammoniak oder dergleichen neutralisiert.

Nach einer weiteren Ausführungsform der Erfindung arbeitet man mit einem Enzym vom Oxidase-Typ (Bsp. Oxalatoxidase) und setzt als Substrat Oxalsäure bzw. ihre Salze ein. Auch hier wird vorzugsweise von einem pH-Wert > 3, insbesondere > 4, ausgegangen. Es empfiehlt sich diesen pH-Wert mit Hilfe der Oxalsäure und ihren Alkali- oder Ammoniumsalzen einzustellen. In der Praxis hat es sich bei dieser Verfahrensvariante bewährt entweder mit kalkfreiem Wasser zu arbeiten oder Dispergiermittel wie beispielsweise Polycarbonsäuren oder Waschmittelbuilder zu zusetzen, um der Ausfällung von Calciumoxalat entgegen zu wirken.

Das erfindungsgemäße Verfahren wird vorzugsweise bei Temperaturen zwischen 10 und 70 °C durchgeführt. Im Einzelfalle können auch höhere Temperaturen kurzzeitig angewandt werden, wenn dies die Enzyme ohne Denaturierung überstehen. Insbesondere wird jedoch bei Temperaturen zwischen 20 und 60 °C, mit besonderem Vorzug zwischen 30 und 40 °C gearbeitet. Insbesondere wird die Tatsache ausgenutzt, daß die Enzymaktivität durch Erwärmung des nicht vorgewärmten Wassers allmählich zunimmt und der entsprechende pH-Wert hierdurch mit entsprechender Kinetik eingestellt wird.

Das erfindungsgemäße Verfahren geht von einer sauern Behandlungslösung aus, dazu kann die Behandlungslösung einerseits mit starken oder schwachen anorganischen oder organischen Säuren sauer gestellt werden. Bei dieser Verfahrensvariante wird durch die enzymatische Reaktion eine sehr rasche Änderung des pH-Werts erreicht.

Besonders bevorzugt ist es jedoch, den sauern pH-Wert zu Beginn des Behandlungsverfahrens mit Hilfe einer Pufferlösung einzustellen. Hier können die dem Chemiker bekannten Pufferlösungen, die einen pH-Wert zwischen ca. 3 und unter 7 ermöglichen, eingesetzt werden.

Im Sinne der Erfindung ist es jedoch besonders bevorzugt solche Pufferlösungen einzusetzen, deren Bestandteile entweder als Substrat für das enzymatische Verfahren geeignet sind, oder im Sinne des Behandlungsverfahrens eine eigenständige Wirkung aufweisen.

So können die Pufferlösungen z. B. aus organischen Carbonsäuren und ihren Alkali- oder Amoniumsalzen aufgebaut werden. Beim Einsatz von Decarboxylasen verwendet man sinnvollerweise solche Säuren, die durch die Decarboxylase angegriffen werden. Beim Einsatz von Oxidasen (Bsp. Oxalatoxidase) hat sich ein Puffersystem aus dem Substrat (Bsp. Oxalsäure) und ihren Alkalisalzen bewährt. Beim Einsatz von Oxalacetatdecarboxylase arbeitet man mit Oxalessigsäure und ihren Salzen.

In der Reinigungslösung, die nach dem erfindungsgemäßen Verfahren in ihrem pH-Wert beeinflußt werden soll, hat es sich bewährt Zitronensäure und ihre Alkali- oder Amoniumsalze als Puffersystem einzusetzen. Unter Alkalisalzen werden hier wie auch im vorstehenden Kapiteln die Natrium- oder Kaliumsalze bevorzugt.

In diesem Fall enthält die Reinigungsmittellösung neben Enzym und Enzymsubstrat vor allem Tenside, oft auch Lösungsvermittler, Duftstoffe und Farbstoffe. Geeignet sind hier Tenside aus der Klasse der anionischen, kationischen, nichtionischen, ampholytischen und zwitterionischen Tenside und insbesondere Mischungen der genannten Tensidklassen. Als weitere Bestandteile können zur Verdickung Polymere oder auch Salze mit beigegeben werden. Gewöhnlich ist es bevorzugt, das Reinigungsmittel als Feststoff zu lagern und zu portionieren. In der festen Zubereitung sind gewöhnlich enthalten: 0,5 bis 5 Gew.-% Enzyme, 2 bis 25 Gew.-% Enzymsubstrat, 20 bis 70 Gew.-% Tensid und als restliche Bestandteile Salze, Polymere, Farbstoffe, Duftstoffe ab 100 Gew.-%. In Sonderfällen können weiterhin zu Lasten der anderen Bestandteile 20 bis 40 Gew.-% eines Abrasivstoffes anwesend sein.

Im Sinne der Erfindung geeignete Aniontenside sind insbesondere Tenside aus der Klasse der Sulfonate und Sulfate. Geeignet sind beispielsweise Alkylbenzolsulfonate mit 5 bis 15 Kohlenstoffatomen im Alkylrest und alphasulfonierte Fettsäuremetylester deren Fettsäureanteil 6 bis 18 Kohlenstoffatomen aufweist. Im Sinne der Erfindung bevorzugt sind Alkylsulfate mit 6 bis 18, insbesondere 8 bis 10 Kohlenstoffatomen im Alkylrest. Im allgemeinen ist es bevorzugt, Mischungen einzusetzen, insbesondere Mischungen die sich hinsichtlich der C-Kettenlängen des hydrophoben Rests unterscheiden. Die einzusetzenden Alkylsulfat können einerseits petrochemischer Natur, andererseits oleochemische Natur sein. Eine weitere wichtige Tensidklasse sind Alkylethersulfate mit einer Alkylkettenlänge von C₈ bis C₁₈ insbesondere C₁₀ bis C₁₆ im Alkylrest und einer Kettenlänge der von Ethylenoxid abgeleiteten Ethereinheit von 1 bis 10 Ethylenoxid Gruppen pro Alkylrest. Die genannten anionischen Tenside liegen zumindest im alkalischen Bereich als Salz vor.

Geeignete Gegenionen sind Natrium, Kalium, Ammonium aber auch Amine wie beispielsweise Mono-, Di-, oder Triethanolamin.

Eine weitere hier geeignete Klasse von Tensiden sind Sarcosinate. Es sind dies zum Beispiel die Amide von Aminosäuren mit Fettsäuren, wobei im Fettsäureanteil eine C-Kettenlänge von 8 bis 18 insbesondere 10 bis 14 einzusetzen ist. Eine weitere Klasse geeigneter anionische Tenside sind die Alkylestersulfat die durch umsetzen von Fettsäureestern insbesondere Fettsäuremethylester mit SO₃ herstellbar sind. Die genannten Alkylestersulfate können als solche vorliegen oder in Form der Disalze der Alphasulfofettsäuren.

In den erfindungsgemäßen Reinigungsmitteln können weiterhin nichtionische Tenside eingesetzt werden. Eine wichtige Klasse nichtionischer Tenside sind die Umsetzungsprodukte langkettiger Alkylalkohole mit 6 bis 22 C-Atomen im Alkylrest mit Ethylenoxid, Propylenoxid oder beiden. Bevorzugt sind Stoffe die sich von Alkylalkoholen natürlicher Herkunft (Fettalkohole) ableiten und einen Ethoxilierungsgrad von 3 bis 100 insbesondere 3 bis 20 aufweisen. Für manche Problemlösungen kann es dabei gewünscht sein nicht ionische Tenside einzusetzen, die sowohl ethoxiliert als auch propoxiliert sind und dabei einen Ethoxilierungsgrad von 5 bis 30 und einen Propoxilierungsgrad von 1 bis 10 aufweisen. Die für die Stoffklasse der nichtionischen Tensiden einzusetzen langkettigen Alkohole können aber auch synthetischen Ursprungs sein zum Beispiel solche wie sie aus der Ziegler'schen Olefinoligomerisierung oder der Oxosythese zugänglich sind. Bevorzugt sind Ethoxilate von C₁₂ bis C₁₅ Alkoholen petrochemische Herkunft bzw. von Kokosalkohol oder Palmkernölalkohol. Eine weitere Klasse nichtionischer Tenside sind die Mono- bzw. Diethanolamide. Bevorzugt sind hier Produkte mit 8 bis 12 C-Atomen im Fettsäurerest. Weitere geeignete nichtionische Tenside sind die Alkylpolyglucoside es sind dies Acetale aus langkettigen Alkoholen insbesondere Alkoholen mit 8 bis 18 C-Atomen und Zucker wobei diese Zuckerreste monomere oder über Acetalbindung aneinander gebundene oligomere Darstellen können. Bevorzugt sind Alkylpolyglycoside mit einer C-Kettenlänge im Alkylrest von 8 bis 12 und einem Oligomerisierungsgrad von 1,3 bis 2,5 insbesondere 1,4 bis 1,7. Weiter geeignete nichtionische Tenside sind die Fettsäureglucamide. Es sind dies Amide aus Fettsäuren mit 8 bis 22 C-Atomen und N-Alkylaminozuckern. Unter diesen bevorzugt sind Fettsäuremethylglucamide mit 6 bis 14 C-Atomen im Fettsäurerest. Bei der Formulierung der erfindungsgemäßen Behandlungslösung wird der Fachmann darauf achten, daß die Kombination anionischer Tenside, mit bestimmten nichtionischen Tensiden wie Fettsäurealkanolamide, Alkylglucoside oder Alkylglucamide stark schäumende Zubereitungen liefert wie das für manche Anwendungen, zum Beispiel das manuelle Geschirrspülen, bevorzugt ist.

Eine weitere Klasse von Tensiden sind halbpolare Tenside. Unter diesen sind beispielsweise Trialkylaminoxide mit einem langkettigen Rest bevorzugt. Insbesondere können hier Stoffe mit einem Alkylrest mit 6 bis 20 C-Atomen und 2 kurzkettigen Rest mit 1 bis 4 C-Atomen, die auch eine Hydroxylgruppe tragen können, eingesetzt werden.

Neben oder anstelle der genannten anionischen oder nichtionischen Tenside können auch kationische Tenside eingesetzt werden. Unter den kationischen Tensiden sind beispielsweise quartäre Amoniumsalze mit einem langkettigen Alkylrest mit 6 bis 20, insbesondere 8 bis 16 C-Atomen und 3 kurzkettigen Resten mit 1 bis 3 C-Atomen, die auch durch eine Hydroxylgruppe substituiert sein können, bevorzugt.

Soweit es die Formulierung bei Reinigungsmittel erleichtert können weiterhin Hydrotrope eingesetzt werden. Es sind dies organische Stoffe die die Löslichkeit anderer Stoffe in Wasser vermitteln. Erwähnt seien hier Stoffe wie Cumolsulfat aber auch Lösungsmittel wie Ethanol, Isopropanol, Ethylenglycol, Diethylenglycol und der gleichen.

Falls das erfindungsgemäße Produkt ein Reinigungsmittel mit scheuernder Wirkung sein soll, können weiterhin Abrasivstoffe eingesetzt werden. Geeignete Abrasivstoffe können löslicher oder nichtlöslicher Natur sein. Unter den nichtlöslichen sind Glimmer und bestimmte Silikate bevorzugt unter den löslichen können beispielsweise Natriumbicarbonat, Kaliumsulfat oder ähnliche Salze eingesetzt werden. Andere Salze die als Stellmittel in den erfindungsgemäßen Reinigern zugegen sein können sind Natriumsulfat oder Magnesiumsalz die vorteilhafte Wirkung auf die Reinigungsleistung haben.

Die erfindungsgemäßen Reinigungsmittel können weiterhin Zusätze enthalten wie sie nachfolgend bei den im Sinne der Erfindung besonders bevorzugten maschinellen Geschirrspülmitteln üblich sind.

Ein Gegenstand der Erfindung sind Reinigungsmittel in fester Form, insbesondere für das maschinelle Geschirrspülen. Diese Reinigungsmittel enthalten zwingend 2 bis 30 Gew.-% Enzym und Enzymsubstrat, wobei im Falle des Systems Urease/Harnstoff 0,5 bis 25 Gew.-%. Harnstoff mit 1,5 bis 5 Gew.-% Urease kombiniert werden. Die erfindungsgemäßen Reinigungsmittel für das maschinelle Geschirrspülen enthalten weiterhin 1 bis 50 Gew.-% einer organischen Polycarbonsaüre. Der Fachmann wird hier eine Builderkomponente auswählen, die von sich aus nicht stark alkalisch ist. Geeignet sind hier zum Beispiel organische Polycarbonsäuren und ihre Salze also insbesondere die vorstehend als Puffer bzw. Enzymsubstrat beschriebenen Kombinationen. So kann nach einer bevorzugten Ausführungsform der Erfindung das System Zitronensäure/Alkalicitrat eingesetzt werden das insbesondere so eingestellt wird, daß der gewünschte Ausgangs-pH-Wert zwischen 4 und knapp 7 erreicht wird. Die erfindungsgemäßen Reinigungsmittel enthalten dann weiterhin ad 100 Gew.-% mindestens einen Wirkstoff ausgewählt aus der Gruppe Sauerstoffbleichmittel, Bleichaktivatoren, Builder, Tenside und spezielle Wirkstoffe.

Als Builder werden in den erfindungsgemäßen Reinigungsmitteln für das maschinelle Geschirrspülen neben dem erwähnten bevorzugten System aus Zitronensäure und Citrat lösliche Builder eingesetzt die als monomere Polycarboxylate oder polymere Carboxylate vorliegen können. Daneben können in kleinen Mengen auch Alkaliphosphate-, -Borate und -Silikate zugegen sein, wenn diese unter den anfänglichen pH-Bedingungen ausreichend stabil sind.

Unter polymeren Carboxylaten werden hier Copolymere verstanden aus polymerisierbaren Mono- oder Dicarbonsäuren und ihren Salzen. Üblicherweise werden derartige Polymere hergestellt aus Acrylsäure, Methacrylsäure, Ithaconsäure, Citraconsäure oder Crotonsäure, aus Maleinsäure oder Fumarsäure sowie dem Anhydrid der Maleinsäure. Die genannten Polymeren können noch weitere Monomere enthalten zum Beispiel Acrylamid aber auch Vinylacetat was insbesondere in einem weiteren Verarbeitungsschritt zum Polyvinylalkohol hydrolisiert wird. Geeignete Polymere Carbonsäuren weisen Molekulargewicht zwischen 2000 und 70000 auf, bevorzugt sind einerseits Produkte mit einem Molekulargewicht im Bereich von 2000 bis 5000 andererseits solche mit einem Molekulargewichtsbereich von 20000 bis 70000.

Als monomere Polycarboxylate werden hier Mono- oder Polycarbonsäuren mit im allgemeinen nicht mehr als 10 C-Atomen und einer bis sechs Carboxylgruppen verstanden. Die im folgenden geschilderten monomeren Polycarboxylate können nach gewünschten pH-Wert als Säuren oder als ihre Alkali- oder Amoniumsalze insbesondere Natriumsalze eingesetzt werden. Bevorzugt sind die Mischungen aus den Säuren und den Salzen. Geeignete monomere Polycarboxylate mit einer Säuregruppe sind Milchsäure und Glycolsäure. Unter den Stoffen mit zwei Säuregruppen sind Bernsteinsäure, Malonsäure, Ethylendioxidessigsäure, Maleinsäure, Fumarsäure, Weinsäure, Tartronsäure zu erwähnen. Unter den monomeren Polycarboxylaten mit drei Säuregruppen sind neben der Zitronensäure, Aconitsäure, Citraconsäure und Derivate der Bernsteinsäure wie Carboximethyloxisuccinate zu erwähnen, ebenfalls Lactoxysuccinate oder 2-Oxa 1,1,3-propantrycarboxylate. Unter den Monomeren Polycarboxylaten mit vier Carboxylgruppen sind die Oxidisuccinate, die 1,1,2,2-Ethantetracarboxytate, die 1,1,3,3-Prophantetracarboxylate und die 1,1,2,3-Prophantetracarboxylate zu erwähnen. Neben den genannten können auch carbocyclische oder heterocyclische Polycarbonsäuren eingesetzt werden, zum Beispiel die Cyclopropantetracarbonsäure, die Cyclopentadienpentacarbonsäure, die Tetrahydrofurantetracarbonsäure und deren Homologe. An aromatischen Polycarbonsäuren können Melittsäure, Pyromelittsäure, Phthalsäure und deren Isomere eingesetzt werden.

Erfindungsgemäße Zubereitungen für das maschinelle Geschirrspülen können weiterhin ein Bleichsystem enthalten. Geeignet sind hier Sauerstoffbleichmittel. Insbesondere finden Wasserstoffperoxid Einschlussverbindungen Verwendung. Üblicherweise verwendet man dabei die Natriumsalze und diese in Mengen von 1 bis 40 insbesondere 5 bis 20 Gew.-% der gesamt Zubereitung. Beispiele für anorganische Peroxidsalze sind die Perborate, Percarbonate, Perphosphate, Persulfate und Persilikate. Die genannten Salze können als solche in der Zubereitung vorliegen. Es ist jedoch im Sinne der Lagerstabilität meist bevorzugt, sie in umhüllter Form anzusetzen. Eine bevorzugte in Ausführungsform der Erfindung werden Perborate eingesetzt insbesondere Natriumperboratmonohydrat oder -tetrahydrat. Weiterhin bevorzugt ist der Einsatz von Natriumpercarbonat, einem Salz das auf zwei Moleküle Natriumcarbonat, drei Moleküle Wasserstoffperoxyd enthält. Percarbonat wird im allgemeinen in gecoateter Form eingesetzt. Als Umhüllungsmittel werden hier oftmals andere Salze eingesetzt zum Beispiel Borate aber auch Seifen und der gleichen. Ein weiteres wichtiges Salz ist das Kaliumperoxomonopersulfat oder das Kalium- oder Amoniumperoxidisulfat. Neben oder anstelle der genannten Verbindungen können auch organische Persäuren eingesetzt werden so beispielsweise die Diperoxidodekandisäure, die Diperoxitetradecansäure, die Diperoxihexadecandisäure und deren Homologe. Üblicherweise werden diese Persäuren ebenfalls als Salze eingesetzt zum Beispiel als Alkali oder Mangnesiumsalze.

Die erfindungsgemäßen Zubereitungen können weiterhin Bleichaktivatoren enthalten. Eine bevorzugte Gruppe von Bleichaktivatoren sind Stoffe die mit dem nach Auflösen der Persalze in wäßriger Flotte vorliegenden H₂O₂ zu Persäuren reagieren. Geeignet sind hier Stoffe mit N- oder O-Acylgruppen. Verwiesen wird auf die Lehre der internationalen Anmeldung WO 95/12652, Seite 8 folgende, die eine ausführliche Zusammenstellung geeigneter Bleichaktivatoren dieser Art enthält. Als besonders geeignet sind hier N, N, N-, N-, Tetraacetylethylendiamin, die N-Acylamide von Carprolacta oder Valerolacta und deren Substitutionsprodukte. Geeignet sind aber auch O-Acylverbindungen wie beispielsweise Monobenzyltetraacetylglucose sowie Anhydride wie Phthalsäureanhydrid. Es sind auch kationische Persäurevorstufen geeignet wie sie beispielsweise in der oben zitierten internationalen Patentanmeldung beschrieben sind.

Die erfindungsgemäßen Mittel für das maschinelle Geschirrspülen können auch Tenside in Mengen von 0,5 bis 10 Gew.-% enthalten. Geeignete Tenside sind im vorstehenden Kapitel aufgezählt. Für Zwecke des maschinellen Geschirrspülens sind Aniontenside und schwachschäumende nichtionische Tenside bevorzugt. Eine besonders geeignete Klasse schwachschäumender Tenside sind die Endgruppen-verschlossenen ethoxilirten Fettalkohole. Es sind dies Verbindungen mit einer langkettigen Alkylgruppe von 8 bis 18 C-Atomen, einer von Etylenoxid abgeleiteten hydrophilen Kette und einer Verschlußgruppe von 1 bis 4 C-Atomen, wobei die langkettige Alkylgruppe auch eine Hydroxylgruppe in Zweistellung aufweisen kann.

Zum Zwecke des maschinellen Geschirrspülens ist es bevorzugt mit wenig Tensid oder unter schaumarmen Arbeitsbedingungen zu arbeiten. Der Fachmann wird daher, wenn er schäumende Tenside einsetzt, gleichzeitig Schauminhibitoren vorsehen.

Die erfindungsgemäßen Zubereitungen für das maschinelle Geschirrspülen können weiterhin spezielle Wirkstoffe enthalten, so z. B. Enzyme, Duftstoffe, Farbstoffe, Schauminhibitoren, Stabilisatoren, Silberschutzmittel, Korrosionsschutzmittel und der gleichen.

Als spezielle Wirkstoffe sind zum Beispiel Mangan(II)Salze anzusprechen, diese dienen der Verhinderung der schwarz Färbung von Silber und werden im allgemeinen in einer Menge von 0,01 bis 4 Gew.-% insbesondere bis 1 Gew.-% und vorzugsweise 0,02 bis 0,4 Gew.-% eingesetzt. Geeignete Manganverbindungen sind anorganische Salze die auch als Hydrat vorliegen können. Erwähnt werden sollen Mangansulfat, Mangancarbonat, Manganphophat, Mangannitrat, Manganacetat oder Manganchlorid. Eingesetzt werden können auch Salze von Mangankomplexen insbesondere Salze von Chelatcomplexen mit mehr als einem Elektronendonatom im Molekül.

Als weitere spezielle Wirkstoffe können in den erfindungsgemäßen Zubereitungen auch Komplexbildner für Schwermetalle enthalten sein. Geeignete Komplexbildner sind Derivate der Iminoessigsäure wie beispielsweise 2-Hydroxyethyliminodiessigsäure oder Gluceryliminodiessigsäure aber auch Ethylendiamitetraessigsäure und der gleichen. Geeignet sind hier auch organische Diphosphonsäuren.

Als weitere spezielle Wirkstoffe können die erfindungsgemäßen Zubereitungen Kalkseifendispergatoren enthalten. Es ist bevorzugt, Tenside zu wählen die entsprechende Kalkseifen dispergierende Wirkung haben. geeignet sind hier C₁₆ bis C₁₈ Dimethylaminoxide C₁₂ bis C₁₈ Alkylethoxisulfate mit einem mittleren Ethoxilierungsgrad von 1 bis 5 so wie ethoxilierte Fettalkohole mit einem Ethoxilierungsgrad um 12 oder um 30.

Die erfindungsgemäße Zubereitungen können weiterhin Schauminhibitoren enthalten. Diese werden üblicherweise in einer Menge von 0,1 bis 5 Gew.-% eingesetzt. Prinzipiell können hier alle bekannten Schauminhibitoren eingesetzt werden, zum Beispiel Schauminhibitoren auf Silikonbasis oder auf 2-Alkylalkanolbasis oder Paraffinschauminhibitoren. Weiterhin eingesetzt können hier Copolimere von Ethylenoxid und Propylenoxid zum Beispiel ethoxilierte-propoxilierte Fettalkohole mit einer Alkylkettenlänge von 10 bis 16 C-Atomen und einem Ethoxilierungsgrad von 3 bis 30 und einem Propoxilierungsgrad von 1 bis 10.

In den erfindungsgemäßen Zubereitungen können weiterhin noch andere Enzyme enthalten sein. Geeignete andere Enzyme sind Amylasen, Lipasen gegebenenfalls aber auch Zellulasen, Glutanasen und gegebenenfalls Esterasen oder Proteasen. Unter den genannten sind Proteasen weniger bevorzugt, da sie mitunter andere Enzyme angreifen. Unter den erfindungsgemäß einzusetzenden Amylasen sind alpha Amylasen bevorzugt so beispielsweise alpha Amylasen aus B. Lichiniformis die in einer Menge von 0,01 bis 2 Gew.-% eingesetzt werden können. Als Lipiasen können beispielsweise Lipasen aus Pseudomonas pseudoalkaligenes eingesetzt werden oder Lipasen aus Homikulalanigunosa. Ein geeignetes Enzym dieser Art wird unter dem Markennamen Lipolase von der Firma Novo Nordisk vermarktet. Proteasen können in Mengen 0,005 Gew.-% bis 2 Gew.-% aktives Enzym eingesetzt werden geeignet sind hier Serinproteasen, insbesondere Serinproteasen vom Subtilisintyp. Geeignet sind hier Proteasen aus Bacilus lentus, aus Bacillus lichiniformis (Subtilisin Carlsberg) bzw. Subtilisin BPN. Geeignete Produkte sind dem Waschmittel und Reinigungsmittel Fachmann bekannt und werden beispielsweise unter dem Handelsnamen Alkalase oder Maxatase im Handel angeboten.

Die erfindungsgemäßen maschinellen Geschirrspülmittel können weiterhin Stoffe zur Verhinderung der Glaskorrosion enthalten. Geeignet sind hier beispielsweise anorganische Zinkverbindungen die als wasserlösliche Zinksalze, oder unlöslich als Zinkoxid bzw. Zinkhydroxid eingesetzt werden. Des weiteren können die erfindungsgemäßen Zubereitungen Fluoride enthalten, zur Verhinderung von braunen Dekorverfärbungen durch die vorgenannten Manganverbindungen aber auch zur Beseitigung von Silikatablagerungen auf Gläsern.

Die erfindungsgemäßen Zubereitungen können weiterhin ein organisches Redoxsystem zur Verhinderung der der Verfärbung von Silber enthalten. Geeignet sind hier organische, meist heterocycliche Verbindungen die auch Stickstoff und Schwefel enthalten können. Eine besonders bevorzugte Verbindung sind Benzotriazol und lsocyanursäure. Weitere geeignete Verbindungen sind die Aminosäuren Cystein und Cystin.

### Beispiele:

### Beispiel 1: Harnstoff - Urease im Labormaßstab

Durch die enzymatische Freisetzung von Ammoniak aus dem eingesetzten Harnstoff steigt der vorgelegte pH-Wert. Der enzymkatalysierte pH-Shift wird im nachfolgend beschriebenen Laborsystem beschrieben:

Es werden jeweils 30 ml Ansätze vorbereitet: Eine als Wasserbad eigesetzte Kristallisierschale (d=110mm, h=65mm) wird auf einem Heizrührer mittels Kontakt-Thermometer temperiert.
In einem 50 ml Becherglas werden 30 ml Substratlösung vorgelegt, temperiert und auf den erforderlichen pH-Wert eingestellt.
Durch Zugabe des jeweiligen Enzyms wird die Reaktion gestartet.
Der pH-Wert wird über eine pH-Elektrode aufgenommen, die an einen Schreiber (Papiervorschub 2mm/min, Empfindlichkeit 100X10 = 20mm/pH-Stufe) angeschlossen ist und somit kontinuierlich verfolgt werden kann.

### Harnstoff - Urease

Alle Messungen mit Harnstoff als Substrat werden in 20 mM Citronensäurepuffer / NaOH angesetzt.

| **Ansatz** | **Start pH** | **Temperatur °C** | **mM Harnstoff** | **mg Urease/30 ml** | **Reaktionsdauer min** | **pH Endwert** |
|---|---|---|---|---|---|---|
| I | 6,0 | RT | 50 | 5mg | 15 min | 9,2 |
| II | 5,0 | RT | 50 | 5 mg | 23 min | 9,0 |
| III | 4,3 | RT | 50 | 5 mg | 41 min | 8,8 |
| IV | 4,3 | 40 °C | 50 | 5 mg | 23 min | 8,8 |
| V | 4,3 | 50 °C | 50 | 5 mg | 13 min | 8,6 |
| VI | 4,3 | 60 °C | 50 | 5 mg | 14 min | 8,4 |
| VII | 4,5 | 50 °C | 20 | 2 mg | 20 min | 7,7 |
| VIII | 4,5 | 50°C | 20 | 1 mg | 35 min | 7,9 |
| IX | 4,5 | 50 °C | 10 | 2 mg | 20 min | 6,1 |
| X | 4,5 | 50 °C | 10 | 1 mg | 22 min | 5,8 |

### Start pH

Von pH=6,0 ausgehend verlangsamt sich die Enzymreaktion bei fallenden pH-Start-Werten deutlich. Bei Start pH-Wert <4 ist keine Enzymaktivität mehr meßbar.

### Temperatur °C

Eine deutlich steigende Enzymaktivität läßt sich durch die Temperaturerhöhung bis 50 °C erreichen. Bei 60 °C zeigt sich in etwa die gleiche Aktivität wie bei 50 °C.

### mM Harnstoff

Bei geringen Harnstoffkonzentrationen (z. B. 10mM) kann nur ein niedrigerer pH-Endwert (pH 6) erreicht werden, als bei höheren Harnstoffkonzentrationen (20 mM-pH 7,8).

### mg Urease / 30 ml Ansatz

Je mehr Enzym (1-5 mg) eingesetzt wird, umso schneller wird der Harnstoff umgesetzt, d.h. erfolgt der gewünschte pH-Shift.

### Beispiel 2: Harnstoff - Urease in der Spülmaschine

### Dosierung für Versuchsansätze in der Spülmaschine:

Die erforderlichen Einsatzmengen von Harnstoff und Urease werden für 5I berechnet.
- Ansatz V: 15 g Harnstoff
833 mg Urease
- Ansatz VIII: 6 g Harnstoff
167 Urease

Am Beispiel einer 50mM Harnstoff (3g/l) und 0.8g Urease (0.16g/l) (Sigma Chemicals no. U-1500) wurde der pH-Shift in einer handelsüblichen Spülmaschine geprüft. Der Start pH von 4.5 wurde hierbei mit einer 20 mM Zitronensäure eigestellt. Die Enzyme wurden nach Abschluß des Vorspülgangs bei ca. 25 °C zugegeben. Die Spülmaschine war eine Miele G 590. Das Programm war auf 65°C Universalprogramm gestellt. Das Programm erreichte bei normaler Beladung innerhalb von 15 min die Zieltemperatur von 64 °C und hielt die Temperatur für weitere 8 min bis zum Ende des Reinigungsgangs. Der pH stieg hierbei von 4.5 innerhalb von 5 min (35 °C) auf 5.5, nach 10 min (50 °C) auf 7.5 und blieb nach 15 min bis zum Ende des Reinigungsgangs bei pH 8.6. Während ein Reinigungsgang mit Wasser bei Teenaschmutzungen auf Porzelantassen kaum einen Effekt erzielte, (Note 1-2 auf einer Skala von 0-10) konnte hierdurch eine Note von 9 erreicht werden (sehr gute Reinigung). Dies bedeutet, daß unter Praxisbedingungen eine gute Reinigung von Teeanschmutzungen möglich sind und trotzdem über einen großen Zeitraum während der Reinigung eine Alkalität vorliegt, die eine gute Wirkung von Tensiden und Enzymen, wie Proteasen und Amylasen gewährleistet.

### Beispiel 3: Oxalessigsäure bzw. Oxalacetat - Oxalacetat Decarboxylase im Labormaßstab

Die enzymatische Decarboxylierung des Oxalacetats erhöht den vorliegenden pH-Wert, da eine Carboxyl-Gruppe abgebaut wird. Die Reaktionsprodukte sind Pyruvat und Kohlendioxid, was zum überwiegenden Teil entweicht, die Anteile gelöster Kohnensäure zeigen keinen großen Einfluß auf den pH-Wert.
Die hier beschriebene Decarboxylierung des nicht stabilen Oxalacetats läuft auch spontan ab, besonders bei höherern Temperaturen.

Es werden jeweils 30 ml Ansätze vorbereitet: Eine als Wasserbad eigesetzte Kristallisierschale (d=110mm, h=65mm) wird auf einem Heizrührer mittels Kontakt-Thermometer temperiert.
In einem 50 ml Becherglas werden 30 ml Substratlösung vorgelegt, temperiert und auf den erforderlichen pH-Wert eigestellt.
Durch Zugabe des jeweiligen Enzyms wird die Reaktion gestartet.
Der pH-Wert wird über eine pH-Elektrode aufgenommen, die an einen Schreiber (Papiervorschub 2mm/min, Empfindlichkeit 100x10 = 20mm/pH-Stufe) angeschlossen ist und somit kontinuierlich verfolgt werden kann.

### Oxalessigsäure bzw. Oxalacetat - Oxalacetat Decarboxylase

Alle Messungen mit Oxalessigsäure werden in Wasser angesetzt (=Oxalacetat/OAA) und mit NaOH auf pH=5,0 eingestellt, das heißt der StartpH-Wert ist in diesen Versuchen immer pH=5.0.

| **Ansatz** | **Temp. °C** | **mM OAA** | **Units / 30 ml** | **pH Wert nach 20 min** | **pH Wert nach 40 min** |
|---|---|---|---|---|---|
| I | 40 °C | 5 mM | 20 | 5,6 | 6,8 |
| II | 40 °C | 10 mM | ohne OAA-DC | 5,5 | 6,2 |
| III | 40 °C | 10 mM | 20 | 5,8 | 7,3 |
| IV | 40 °C | 10 mM | 40 | 6,2 | 7,9 |
| V | 40 °C | 20 mM | 40 | 5,9 | 7,6 |
| VI | 50 °C | 10 mM | ohne OAA-DC | 6,2 | 7,5 |
| VII | 50 °C | 10 mM | 20 | 6,5 | 7,7 |
| VIII | 50 °C | 10 mM | 40 | 6,6 | 7,8 |
| IX | 50 °C | 10 mM | 2,4mg MnBLAP | 6,6 | |
| X | 60 °C | 10 mM | ohne OAA-DC | 7,4 | |
| XI | 60 °C | 10 mM | 20 | 7,0 | 8,2 |

### Temperatur

Durch eine Temperaturerhöhung bis 60 °C wird auch der spontane Zerfall von Oxalacetat (und somit der pH-Shift) deutlich erhöht. Eine zusätzliche Decarboxylierung bedingt durch den Enzymeinsatz zeigt sich daher nur bei niedrigeren Temperaturen.

### mM OAA / Oxalacetat

Es wird mit der Standardkonzentration von 10 mM gearbeitet. Eine Verdopplung bzw. Halbierung der Substratkonzentration zeigt keine großen Effekte.

### Units OAA-DC / Oxalacetat-Decarboxylase

Hier werden die vom Hersteller angegebenen Units als Maßeinheit verwendet. (1 Unit setzt pro min 1 umol Oxalat in Pyruvat und CO₂ bei pH=8 und 25 °C um)

### pH-Wert nach 20 / 40 min

Da der Reaktionsverlauf nicht linear ist (siehe auch Kurvenverlauf des pH-Shifts) wird der jeweils erreichte pH-Wert nach 20 bzw. 40 min angegeben.

### Dosierung für Versuchsansätze in der Spülmaschine:

Die erforderlichen Einsatzmengen werden für 5l berechnet.
- Ansatz VI: 6,6 g Oxalessigsäure
ca. 80 ml 1n NaOH zum Einstellen des pH-Werts
- Ansatz IX: 6,6 g Oxalessigsäure
ca. 80 ml 1n NaOH zum Eisntellen des pH-Werts
0,40 g BLAP 140, resp. 0.80 g Savinase 4.0T

### Beispiel 4: Oxalsäure bzw. Oxalat - Oxalat Decarboxylase im Labormaßstab

Das Prinzip ähnelt dem zuvor genannten, die Reaktionsprodukte sind Formiat und Kohlendioxid. Diese Reaktion läuft nicht spontan ab, das Oxalat ist eine deutlich stabilere Verbindung als das Oxalacetat.

Es werden jeweils 30 ml Ansätze vorbereitet: Eine als Wasserbad eingesetzte Kristallisierschale (d=110mm, h=65mm) wird auf einem Heizrührer mittels Kontakt-Thermometer temperiert.
In einem 50 ml Becherglas werden 30 ml Substratlösung vorgelegt, temperiert und auf den erforderlichen pH-Wert eingestellt. Durch Zugabe des jeweiligen Enzyms wird die Reaktion gestartet. Der pH-Wert wird über eine pH-Elektrode aufgenommen, die an einen Schreiber (Papiervorschub 2mm/min, Empfindlichkeit 100x10 = 20mm/pH-Stufe) angeschlossen ist und somit kontinuierlich verfolgt werden kann.

### Oxalsäure bzw. Oxalat - Oxalat Decarboxylase

Alle Messungen mit Oxalsäure werden in Wasser angesetzt (=Oxalat) und mit NaOH auf pH=5,0 eingestellt, das heißt der Start-pH-Wert ist in diesen Versuchen immer pH=5.0.

| **Ansatz** | **Temp. °C** | **mM Oxalat** | **Units / 30 ml** | **pH Wert nach 15 min** |
|---|---|---|---|---|
| I | 40 °C | 10 mM | ohne Enzym | 5,0 |
| II | 40 °C | 0,5 mM | 0,8 | 6,0 |

### Temperatur

Das Enzym zeigt bei 65 °C keine Aktivität mehr.

### Units Oxalat-Decarboxylase

Hier werden ebenfalls die vom Hersteller (Sigma Chemicals) angegebenen Units als Maßeinheit verwendet. (1 Unit setzt pro min 1 umol Oxalat im Formiat und Co₂ bei pH=5 und 37 °C um)

### Dosierung für Versuchsansätze in der Spülmaschine:

Die erforderlichen Einsatzmengen werden für 5l berechnet.
- Ansatz II: 0,23 g Oxalsäure, 1n NaOH zum Einstellen des pH-Werts,
in Abhängigkeit vom Temp. +/- 133 Units Oxalacetat Decarboxytase.

### Beispiel 5: pH-Shift und Erzeugung von Wasserstoffperoxid durch Oxalat / Oxalat-Oxidase

Es werden jeweils 30 ml Ansätze vorbereitet; Eine als Wasserbad eigesetzte Kristallisierschale (d=110mm, h=65mm) wird auf einem Heizrührer mittels Kontakt-Thermometer temperiert.
In einem 50 ml Becherglas werden 30 ml Substratlösung vorgelegt, temperiert und auf den erfoderlichen pH-Wert eigestellt. Durch Zugabe des jeweiligen Enzyms wird die Reaktion gestartet. Der pH-Wert wird über eine pH-Elektrode aufgenommen, die an einen Schreiber (Papiervorschub 2mm/min, Empfindlichkeit 100x10 = 20mm/pH-Stufe) angeschlossen ist und somit kontinuierlich verfolgt werden kann.
Die erzeugte Konzentration an Wasserstioffperoxid wird durch photometrische Bestimmungen ermittelt. Hierbei produziert ein Wasserstoffdonor (4-Aminophenanzon und Chromotropsäure) in Gegenwart von Peroxidase und Wasserstoffperoxid einen blauen Farbstoff, dessen Absorptionsmaximum bei 600 nm liegt.

Herstellung des Peroxidreagens:

Der Testansatz beinhaltet:
2.4 ml Peroxidreagens
0.1 ml Peroxidase aus Meerettich (2U/ml)
0.1 ml Probenlösung mit Wasserstoffperoxid

Der Start der Nachweisreaktion erfolgt durch Zugabe des Wasserstoffperoxids. Die Messung erfolgt bei 600 nm. Die Auswertung erfolgt gegen eine Eichkurve. Die Standardlösungen hierfür wurden potentiometrich bestimmt.

### Oxalsäure bzw. Oxalat - Oxalat-Oxidase

Alle Messungen mit Oxalsäure werden in Wasser angesetzt (=Oxalat) und mit NaOH auf pH=4,0 eingestellt, das heißt der Start-pH-Wert ist in diesen Versuchen immer pH=4.0. Der Start erfolgt nach Sättigung mit Sauerstoff durch Zugabe des Enzyms

| **Ansatz** | **Temp. °C** | **mM Oxalat** | **Units / 30 ml** | **Bildung von Wasserstoff peroxid** | **pH Wert nach 30 min** |
|---|---|---|---|---|---|
| I | 40 °C | 0.5 mM | 1 U | 5 µmol | 5,7 |
| II | 40 °C | 5 mM | 1 U | 17 µmol | 4,5 |
| III | 50 °C | 0.5 mM | 1 U | 6 µmol | 5,8 |

### Units Oxalat-Decarboxylase

Oxalat-Oxidase Sigma Chemicals No. O-4127
Es werden die vom Hersteller (Sigma Chemicals) angegebenen Units als Maßeinheit verwendet. (1 Unit bildet pro min 1 umol Wasserstoffperoxid aus Oxalat bei pH=3,8 und 37 °C um).

## Patentansprüche

1. Verfahren zur selbsttätigen Verlagerung des pH-Werts einer wässerigen Reinigungsmittellösung vom Sauern ins Alkalische, **dadurch gekennzeichnet, daß** man in einer wässerigen Flotte den gewünschten sauren Ausgangs-pH-Wert einstellt, gleichzeitig oder anschließend ein Ammoniak generierendes und/oder ein organische Carbonsäuren verbrauchendes Enzym und dessen Substrat zugibt, woraufhin man die enzymatische Reaktion bis zum Erreichen des gewünschten End-pH-Werts ablaufen läßt.

2. Verfahren nach Anspruch 1, **dadurch gekennzeichnet, daß** als Enzym Urease und als Substrat Hamstoff eingesetzt werden.

3. Verfahren nach Anspruch 1, **dadurch gekennzeichnet, daß** als Enzym eine Decarboxylase eingesetzt wird und als Substrat eine Carbon- insbesondere eine Dicarbonsaure zugegen ist.

4. Verfahren nach Anspruch 1 und 3, **dadurch gekennzeichnet, daß** als Enzym eine Oxalacetatdecarboxylase und als Substrat Oxalessigsäure oder deren Salze eingesetzt werden.

5. Verfahren nach Anspruch 1 und 3, **dadurch gekennzeichnet, daß** als Enzym Oxalat-decarboxylase und als Substrat Oxalsäure eingesetzt werden.

6. Verfahren nach Anspruch 1, **dadurch gekennzeichnet, daß** als Enzym Oxidase und als Substrat Oxalsäure eingesetzt werden.

7. Verfahren nach den Ansprüchen 1 bis 6, **dadurch gekennzeichnet, daß** bei Temperaturen zwischen 10 und 70°C gearbeitet wird.

8. Verfahren nach den Ansprüchen 1 bis 7, **dadurch gekennzeichnet, daß** der saure pH-Wert mit Hilfe einer Pufferlösung insbesondere mit einer Pufferlösung aus einer organischen mehrfunktionellen Carbonsäure und ihrem Alkali- oder Ammoniumsalz eingesetzt wird.

9. Verfahren nach den Ansprüchen 1 bis 8, **dadurch gekennzeichnet, daß** die Behandlungslosung weiterhin einen oder mehrere Zusätze aus der Gruppe der Tenside, Waschmittelbuilder, Bleichmittel, Bleichaktivatoren, Enzyme wie Proteasen, Lipasen Amylasen, Schauminhibitoren enthält.

10. Reinigungsmittel in fester Form insbesondere für das maschinelle Geschirrspülen enthaltend
2 bis 30 Gew.-% Ammoniak generierendes und/oder Carbonsäuren verbrauchendes Enzym und dessen Enzymsubstrat
1 bis 50 Gew-% Mischung aus einer organischen Polycarbonsäure und ihrem Salz sowie
ad 100 Gew -% mindestens einen Wirkstoff ausgewählt aus der Gruppe Sauerstoffbieichmittel, Bleichaktivatorenbuilder, Tenside und spezielle Wirkstoffe.

11. Reinigungsmittel nach den Ansprüchen 1 bis 10, **dadurch gekennzeichnet, daß** als Sauerstoffbieichmittel Perborattetrahydrat, Perboratmonohydrat und/oder Percarbonat eingesetzt werden.

12. Reinigungsmittel nach den Ansprüchen 1 bis 11, **dadurch gekennzeichnet, daß** als Bleichaktivatoren N-Acyl- und/oder O-Acyl-Verbindungen, vorzugsweise N,N'-acylierte Diamine wie Tetraacetylethylendiamin oder Acylcaprolactam eingesetzt werden.

13. Reinigungsmittel nach den Ansprüchen 1 und 12, **dadurch gekennzeichnet, daß** als zusätzliche Builder Alkalipolyphosphate insbesondere Natrium- oder Kaliumtnpolyphosphat, Alkalisilikat von Disilikattyp oder unlösliche Builder wie Zeolit A eingesetzt werden.

14. Reinigungsmittel nach den Ansprüchen 1 bis 13, **dadurch gekennzeichnet, daß** als Tenside Aniontenside, nichtionische Tenside oder kationische Tenside eingesetzt werden, wobei in Mitteln für das maschinelle Geschirrspülen schwachschaumende nichtionische Tenside und für das manuelle Geschirrspülen stark schäumende Mischungen aus Aniontensiden, nichtionischen Tensiden und Amphotensiden bevorzugt sind.

15. Reinigungsmittel nach den Ansprüchen 1 bis 14, **dadurch gekennzeichnet, daß** als spezielle Wirkstoffe andere Enzyme, Duftstoffe, Farbstoffe, Schauminhibitoren, Stabilisatoren, Silberschutzmittel, Korrosionsschutzmittel einsetzt werden.

## Claims

1. A method for automatically changing the pH of an aqueous detergent solution from an acidic to an alkaline value, **characterized in that** the required acidic starting pH is adjusted in an aqueous liquor, an ammonia-producing enzyme and/or an enzyme consuming organic carboxylic acids and its substrate are added at the same time or thereafter and the enzymatic reaction is then allowed to take place until the required final pH is reached.

2. A method as claimed in claim 1, **characterized in that** urease is used as the enzyme and urea as the substrate.

3. A method as claimed in claim 1, **characterized in that** a decarboxylase is used as the enzyme and a carboxylic acid, more particularly a dicarboxylic acid, as the substrate.

4. A method as claimed in claims 1 and 3, **characterized in that** an oxalacetate decarboxylase is used as the enzyme and oxalacetic acid or salts thereof as the substrate.

5. A method as claimed in claims 1 and 3, **characterized in that** oxalate decarboxylase is used as the enzyme and oxalic acid as the substrate.

6. A method as claimed in claim 1, **characterized in that** oxidase is used as the enzyme and oxalic acid as the substrate.

7. A process as claimed in claims 1 to 6, **characterized in that** it is carried out at temperatures of 10 to 70°C.

8. A method as claimed in claims 1 to 7, **characterized in that** the acidic pH is adjusted using a buffer solution, more particularly a buffer solution of an organic polybasic carboxylic acid and an alkali metal or ammonium salt thereof.

9. A method as claimed in claims 1 to 8, **characterized in that** the treatment solution additionally contains one or more additives from the group of surfactants, builders, bleaching agents, bleach activators, enzymes, such as proteases, lipases, amylases, and foam inhibitors.

10. A detergent in solid form, more particularly for dishwashing machines, containing
2 to 30% by weight of an ammonia-producing and/or carboxylic-acid-consuming enzyme and its substrate,
1 to 50% by weight of a mixture of an organic polycarboxylic acid and its salt and
- to 100% by weight - at least one active substance selected from the group of oxygen bleaching agents, bleach activators, builders, surfactants and special active substances.

11. A detergent as claimed in claims 1 to 10, **characterized in that** perborate tetrahydrate, perborate monohydrate and/or percarbonate is/are used as the oxygen bleaching agent.

12. A detergent as claimed in claims 1 to 11, **characterized in that** N-acyl and/or O-acyl compounds, preferably N,N'-acylated diamines, such as tetraacetyl ethylenediamine or acyl caprolactam, are used as the bleach activators.

13. A detergent as claimed in claims 1 and 12, **characterized in that** alkali metal polyphosphates, more especially sodium or potassium tripolyphosphate, alkali metal silicate of the disilicate type or insoluble builders, such as zeolite A, are used as additional builders.

14. A detergent as claimed in claims 1 to 13, **characterized in that** anionic surfactants, nonionic surfactants or cationic surfactants are used as surfactants, low-foaming nonionic surfactants being preferred for dishwasher detergents and high-foaming mixtures of anionic surfactants, nonionic surfactants and amphoteric surfactants being preferred for manual dishwashing detergents.

15. A detergent as claimed in claims 1 to 14, **characterized in that** other enzymes, perfumes, dyes, foam inhibitors, stabilizers, silver protectors, corrosion inhibitors are used as the special active substances.

## Revendications

1. Procédé d'ajustement automatique de la valeur du pH d'une solution aqueuse de produit de nettoyage allant de l'acide à l'alcalin,
**caractérisé en ce qu'**
on ajuste dans un jus aqueux la valeur de pH de départ acide désirée, on ajoute en même temps ou ensuite, un enzyme qui génère de l'ammoniac et/ou qui consomme un acide organique carboxylique et son substrat, après quoi on laisse se dérouler la réaction enzymatique jusqu'à l'obtention de la valeur de pH finale désirée.

2. Procédé selon la revendication 1,
**caractérisé en ce qu'**
on met en oeuvre comme enzyme de l'uréase et comme substrat de l'urée.

3. Procédé selon la revendication 1,
**caractérisé en ce qu'**
on met en oeuvre comme enzyme une dicarboxylase, et comme substrat un acide carboxylique, en particulier un acide dicarboxylique est présent.

4. Procédé selon la revendication 1 ou 3,
**caractérisé en ce qu'**
on met en oeuvre comme enzyme une décarboxylase d'oxalacétate et comme substrat l'acide oxalacétique ou ses sels,

5. Procédé selon la revendication 1 ou 3,
**caractérisé en ce qu'**
on met en oeuvre comme enzyme une décarboxylase d'oxalate et comme substrat de l'acide oxalique.

6. Procédé selon la revendication 1,
**caractérisé en ce qu'**
on met en oeuvre comme enzyme une oxydase et comme substrat de l'acide oxalique.

7. Procédé selon les revendications 1 à 6,
**caractérisé en ce qu'**
on opère à des températures comprises entre 10 et 70°C.

8. Procédé selon les revendications 1 à 7,
**caractérisé en ce qu'**
on met en oeuvre la valeur de pH acide à l'aide d'une solution tampon, en particulier à l'aide d'une solution tampon à base d'un acide carboxylique organique plurifonctionnel et de son sel de métal alcalin ou d'ammonium.

9. Procédé selon les revendications 1 à 8,
**caractérisé en ce que**
la solution de traitement contient en outre un ou plusieurs additifs choisis dans le groupe des agents tensioactifs, des agents de structuration de produits de lavage, des agents de blanchiment, des activateurs de blanchiment, des enzymes comme des protéases, des lipases, des amylases, et des agents anti-mousse.

10. Produit de nettoyage sous forme solide, en particulier pour le lavage de la vaisselle à la machine qui contient :
- de 2 à 30 % en poids d'enzyme qui génère de l'ammoniac et/ou qui consomme des acides carboxyliques et leur substrat d'enzyme,
- de 1 à 50 % en poids de mélange à base d'un acide polycarboxylique organique et de son sel, ainsi que
- qsp 100 % en poids d'au moins un principe actif choisi dans le groupe des agents blanchissants oxygénés, des agents de structuration d'activateur de blanchiment, des agents tensloactifs et des principes actifs spéciaux.

11. Produit de nettoyage selon la revendication 10,
**caractérisé en ce qu'**
on met en oeuvre comme agent de blanchiment oxygéné, du tétrahydrate de perborate, du monohydrate de perborate, et/ou un percarbonate.

12. Produit de nettoyage selon la revendication 10,
**caractérisé en ce qu'**
on met en oeuvre comme activateurs de blanchiment, des composés N-acylés et/ou O-acylés, de préférence des diamines N,N'-acylées comme la tétraacétyléthylène dlamine ou un acylcaprolactame.

13. Produit de nettoyage selon la revendication 10,
**caractérisé en ce qu'**
on met en oeuvre comme agent de structuration supplémentaire, des polyphosphates de métal alcalin, en particulier du tripolyphosphate de sodium ou de potassium, un silicate de métal alcalin du type disilicate ou des agents de structuration insolubles comme de la zéolithe A.

14. Produit de nettoyage selon la revendication 10,
**caractérisé en ce qu'**
on met en oeuvre comme agents tensioactifs, des agents tensloactifs anioniques, des agents tensioactifs non ioniques, ou des agents tensioactifs cationiques, parmi lesquels on préfère dans les produits pour le lavage de la vaisselle à la machine, des agents tensioactifs non ioniques faiblement moussants, et pour le lavage de la vaisselle à la main des mélanges fortement moussants à base d'agents tensioactifs anioniques, d'agents tensioactifs non ioniques et d'agents tensioactifs amphotères.

15. Produit de nettoyage selon la revendications 10,
**caractérisé en ce qu'**
on met en oeuvre comme principes actifs spéciaux, d'autres enzymes, des parfums, des colorants, des agents anti-mousse, des agents stabilisants, des agents protecteurs de l'argent, et des agents protecteurs contre la corrosion.
